# EUROPÄISCHE PATENTSCHRIFT

(11) **EP 1 392 523 B1**
(45) Veröffentlichungstag und Bekanntmachung des Hinweises auf die Patenterteilung: **24.09.2008**
(21) Anmeldenummer: 02750914.0
(22) Anmeldetag: 10.05.2002
(51) Int. Cl.: B43K 8/02

(54) **SCHREIBEINSATZ MIT ZERSTÖRUNGSFREIER ENDKONTROLLE**
WRITING INSERT
PIECE RAPPORTEE POUR INSTRUMENT D'ECRITURE

(30) Priorität: 14.05.2001 DE 10123279
(43) Veröffentlichungstag der Anmeldung: 03.03.2004
(73) Patentinhaber: Schwan-STABILO Schwanhäusser GmbH & Co. KG, 90562 Heroldsberg (DE)
(72) Erfinder: MÖCK, Gerhard, 91356 Kirchehrenbach (DE)
(74) Vertreter: Eisenführ, Speiser & Partner
(86) Internationale Anmeldenummer: PCT/EP2002/005188
(87) Internationale Veröffentlichungsnummer: WO 2002/092360

(56) Entgegenhaltungen:
- EP-A- 0 461 292
- EP-A- 1 072 440
- DE-A- 1 561 826
- DE-A- 4 343 880
- FR-A- 1 479 022
- GB-A- 746 815
- US-A- 2 549 227

## Beschreibung

Die vorliegende Erfindung betrifft einen Schreibeinsatz für ein Schreibgerät, insbesondere für ein Fineliner-Schreibgerät gemäß dem Oberbegriff des Anspruchs 1.

Je nach Aufbau und verwendetem Material für das Schreiborgan eines Schreibgerätes müssen konstruktive Maßnahmen ergriffen werden, um eine Beschädigung des Schreiborgans während des Schreibvorganges zu vermeiden. Dies gilt insbesondere für die Schreiborgane von sogenannten Fineliner-Schreibgeräten, die Durchmesser im Bereich von 0,2 mm bis 1,5 mm aufweisen und die meist aus Kunststoffmaterialien wie Polyamid, Polyester, Polypropylen und Polyacetal gefertigt sind. In ihrem Inneren besitzen diese Schreiborgane Kapillarräume zum Fördern des Schreibfluids aus einem Fluidreservoir zu der Schreibspitze des Schreiborgans. Da beim Schreiben in Abhängigkeit von dem jeweiligen Benutzer sehr große Kräfte auf die Schreibspitzen der Fineliner-Schreiborgane einwirken können,
werden diese Spitzen leicht abgeknickt. Zudem nutzen sie sich wegen der Rauhigkeit der Schreibunterlagen mehr oder minder leicht ab.

Zur Vermeidung von Beschädigungen werden daher die Schreibspitzen bzw. die Schreiborgane dieser Schreibgeräte mittels Fassungen aus einem steifen Material, wie Metall durch beispielsweise Klemmen fixiert. Ist hierbei die Klemmung zu lose, wird das Schreiborgan irreversibel in das Schreibgerät hineingedrückt und das Schreibgerät dadurch unbrauchbar. Ist demgegenüber die Klemmung zu fest, wird das Schreiborgan zwar standfester, es besteht aber die Gefahr, dass die Kapillarräume in dem Schreiborgan reduziert oder ganz unterbunden werden. Aus diesem Grund und infolge des geringen Durchmessers von Fineliner-Schreiborganen sind bei der Konstruktion derartiger Schreibgeräte präzise Abstimmungen mit sehr geringen maßlichen Toleranzen notwendig.

In der europäischen Patentanmeldung 0 461 292, die den nächstkommenden Stand der Technik bildet, von dem die vorliegenden Erfindung ausgeht, wurde hierzu vorgeschlagen, dem Schreiborgan eines Fineliner-Schreibgerätes mittels einer hochpräzisen Elastomerhülse eine axiale Beweglichkeit zu verleihen. Hierzu weist der Schreibeinsatz eine Fassung auf, die einen Hohlraum-bildet, in dessen Innerem die Elastomerhülse angeordnet ist. Die Elastomerhülse stützt sich an ihrer einen Stirnseite über einen Klemmring an dem Schreiborgan und an ihrer anderen Stirnseite an der Fassung ab. Dieser Schreibeinsatz ist in einer Bohrung im unteren Teil des Schreibgerätes untergebracht. Der Außenumfang dieses Teils des Schreibgerätes weist dabei einen gegenüber dem übrigen Schreibgerät kleineren Durchmesser auf, so dass der zur Verfügung stehende Raum äußerst eingeschränkt ist.

Durch die Verwendung der Elastomerhülse kann zu hoher Schreibdruck ausgeglichen werden, da die Schreibspitze des Schreiborgans z. B. komplett in die sie umgebende Fassung zurückgeschoben werden kann. Hierdurch wird das radiale Abknicken vermieden. Darüber hinaus mindert die elastische Lagerung des Schreiborgans auch den Verschleiß an der Schreibspitze und sorgt für erhöhten Schreibkomfort.

Diese an sich bewährte Lösung benötigt aber eine Reihe von Bauteilen, die aufgrund Ihrer geringen Größe kompliziert zu fertigen und infolge des eingeschränkten Platzangebotes im unteren Teil des Schreibgerätes schwierig zu montieren sind. Andererseits ist für ein über einen langen Zeitraum einzusetzendes Schreibgerät eine präzise Montage notwendig. Da einerseits, wie bereits vorstehend erwähnt wurde, nur sehr geringe maßliche Toleranzen für die einzelnen Bauteile zugelassen werden können und andererseits die Montage aus Kostengründen weitestgehend maschinell erfolgt, besteht daher die Notwendigkeit, eine Qualitätskontrolle am Ende des Produktionsprozesses durchzuführen. Bisher kann eine derartige Qualitätskontrolle lediglich durch eine Funktionskontrolle des jeweiligen Schreibgerätes erfolgen, was jedoch arbeits- und damit kostenintensiv ist. Da weiterhin die einzelnen Bauteile eines Schreibgerätes aus Kostengründen weitestgehend durch stoffflüssige und damit unlösbare Verbindungen aneinander montiert werden, kann die Qualitätskontrolle hinsichtich der im Inneren des Schreibgerätes befindlichen Bauteile nur durch dessen Zerstörung durchgeführt werden. Dies verbietet sich aber ebenfalls aus Kostengründen.

Darüber hinaus geht aus dem britischen Patent 746,815 ein Schreibgerät hervor, das zum Beschriften von Gehäusen und Paketen vorgesehen ist. Das Schreiborgan dieses bekannten Schreibgerätes ist durch ein Filzmaterial gebildet, welches austauschbar sein soll, da es sich auf den rauhen Oberflächen, für die dieses bekannte Schreibgerät vorgesehen ist, rasch abnutzt. Der Schreibeinsatz selbst besteht hierbei aus mehreren Einzelteilen, die über insgesamt fünf Gewinde miteinander verschraubt sind. Der Einsatz von Gewinden ermöglicht bei diesem bekannten Schreibgerät eine zerstörungsfreie Qualitätskontrolle. Demgegenüber setzt aber die Verwendung von Gewinden an einem Schreibgerät gewisse Mindestdurchmesser für das Schreibgerät voraus, so dass diese Lösung insbesondere nicht für die vorstehend erwähnten Fineliner-Schreibgeräte einsetzbar ist. Darüber hinaus verursacht die Herstellung der Gewinde erhebliche Kosten.

Aus der DE-Offenlegungsschrift 43 43 880 geht ein Schreibgerät hervor, dass eine austauschbare Schreibspitze besitzt, welche mittels eines Adapters am Schreibgerät lösbar gehalten ist. Das eigentliche Schreiborgan wird durch ein kapillares Material gebildet, das in dem Adapter fixiert ist. Des Weiteren besitzt das Schreibgerät einen Tank, der aus einem vorderen sowie einem hinteren Teilraum besteht, die durch eine Trennwand voneinander abgeteilt sind. Der hintere Teilraum enthält einen kapillaren Speicher, wogegen sich in dem vorderen Teilraum freie Schreibflüssigkeit befindet. Die beiden Teilräume können dabei einteilig oder zweiteilig ausgebildet sein. Im letzteren Fall kann der vordere Teilraum ganz oder abschnittsweise durchsichtig oder durchscheinend ausgebildet sein, um den Schreibflüssigkeitsfüllstand sichtbar zu machen.

Schließlich geht aus der DE-Offenlegungsschrift 15 61 826 ein Schreibinstrument für eine Schreibflüssigkeit, wie eine flüssige Tinte, hervor, dessen Schreiborgan keine Feder ist. Vielmehr wird das Schreiborgan durch ein kapillares Material zur Aufnahme eines Tintenvorrates gebildet, wobei das kapillare Material einen Teil einer Patrone bildet, die im Inneren des Körpers des Instrumentes und in Widerlager-Berührung am hinteren Ende des Schreiborgans derart angeordnet ist, dass nach dem Entfernen des Organs von der Patrone dieses durch das Eintauchen in Tinte füllbar ist.

Es ist Aufgabe der vorliegenden Erfindung einen Schreibeinsatz der eingangs genannten Art, insbesondere für Fineliner-Schreibgeräte zu schaffen, der bei einem einfachen und kostengünstigen Aufbau eine zerstörungsfreie Endkontrolle ermöglicht.

Die vorstehende Aufgabe wird durch die Merkmale des Anspruchs 1 gelöst. In den sich daran anschließenden Ansprüchen 2 bis 17 finden sich vorteilhafte Ausgestaltungen hierzu.

Durch Verwendung eines transparenten Materials, vorzugsweise eines transparenten Kunststoffs für das Gehäuseteil besteht auf einfache Weise die Möglichkeit, eine zerstörungsfreie Qualitätskontrolle insbesondere an derjenigen Stelle eines Schreibgerätes durchzuführen, die für die Funktionstauglichkeit des Gerätes besonders wichtig ist. Insbesondere kann die Anordnung und die Funktionstüchtigkeit des Federelements überprüft werden. Darüber hinaus bietet die transparente Ausgestaltung des Gehäuseteils die Möglichkeit, dem Benutzer des Schreibgerätes den komplexen Aufbau und insbesondere den Einfedervorgang vor Augen zu führen, so dass er die hohe Qualität des Schreibgerätes erkennen und schätzen lernen kann.

Durch die Ausgestaltung des Gehäuseteiles des Schreibeinsatzes in der Weise, dass sich das Federelement an dem Gehäuseteil unmittelbar abstützt, kann auf den Einsatz eines separaten Bauteils für diese Abstützfunktion, wie es bei der europäischen Patentanmeldung 0 461 292 der Fall ist, verzichtet werden. Hierdurch vergrößert sich der Innendurchmesser des Durchgangshohlraumes, so dass als Federelement eine Spiralfeder vorzugsweise aus Metall eingesetzt werden kann. Eine Spiralfeder besitzt zunächst den Vorteil, dass sie mit einem gut definierten Elastizitätsmodul herstellbar ist, was die Qualität derartiger Schreibgeräte wesentlich verbessert. Darüber hinaus lassen sich Spiralfedern mit hoher Genauigkeit und preiswerter herstellen als eine hochpräzise Elastomerhülse. Weiterhin unterliegen insbesondere metallische Spiralfedern keinen Alterungseinflüssen oder gehen chemische Reaktionen mit dem verwendeten Schreibfluid ein, wie dies bei der Elastomerhülse im Stand der Technik der Fall ist. Außerdem bietet die Spiralfeder die Möglichkeit, für das Schreiborgan einen langen Federweg vorsehen zu können.

Derartige Spiralfedern aus Metall werden nicht durch äußere Einflüsse, insbesondere durch Zeitablauf oder chemische Reaktionen mit dem verwendeten Schreibfluid beeinflußt.

In diesem Zusammenhang ist zu bemerken, dass unter einem unmittelbaren Abstützen des elastischen Elements an dem Gehäuseteil auch das Zwischenschalten von Ringscheiben zwischen dem zu der Abstützfläche des Gehäuseteils weisenden Endes des elastischen Elements und dem Gehäuseteil verstanden wird.

Das Abstützen des Federelements an dem Gehäuseteil kann dadurch erreicht werden, dass der Durchgangshohlraum des Gehäuseteils wenigstens einen ersten Hohlraumabschnitt, in dem das Federelement aufgenommen ist, und einen zweiten Hohlraumabschnitt aufweist, dessen Innendurchmesser kleiner ist als der Innendurchmesser des ersten Hohlraumabschnitts. An der sich an dem Übergang des ersten Hohlraumabschnitts zu dem zweiten Hohlraumabschnitt ausbildenden Übergangsstufe, die eine vorzugsweise senkrecht zur Mittellängsachse des Schreiborgans verlaufende Abstützfläche bildet, kann sich dann das Federelement abstützen.

Um eine stabile Führung des Schreiborgans zu erzielen, kann weiterhin vorgesehen sein, dass der Innendurchmesser des zweiten Hohlraumabschnitts dem Außendurchmesser des Schreiborgans entspricht. Um in einem solchen Fall die Montage des Schreiborgans zu erleichtern, können die Kanten an den stirnseitigen Enden des zweiten Hohlraumabschnittes mit Einführfasen versehen sein.

Schließt sich an den zweiten Hohlraumabschnitt ein dritter Hohlraumabschnitt an, dessen Innendurchmesser vorzugsweise größer ist als der Innendurchmesser des zweiten Hohlraumabschnitts, so kann hierdurch eine Materialersparnis erzielt werden. In diesem Zusammenhang ist darauf hinzuweisen, dass der Innendurchmesser des dritten Hohlraumabschnittes kleiner als der Innendurchmesser des ersten Hohlraumabschnittes sein kann.

Das Gehäuseteil kann beliebig ausgestaltet sein. Als besonders vorteilhaft hat es sich herausgestellt, wenn das Gehäuseteil einen ersten Gehäuseabschnitt und einen zweiten Gehäuseabschnitt aufweist, wobei der Außendurchmesser des zweiten Gehäuseabschnitts kleiner sein kann als der Außendurchmesser des ersten Gehäuseabschnitts. Der zweite Gehäuseabschnitt kann dann zur Verbindung des Schreibeinsatzes mit den weiteren Bauteilen des Schreibgerätes vorgesehen sein und der erste Gehäuseabschnitt eine Außenkontur des Schreibgerätes bilden. Beispielsweise kann hierbei der zweite Gehäuseabschnitt als Steckerkupplung ausgebildet sein, die in eine Rohrhülse des Schreibgerätes, welche beispielsweise zur Aufnahme des Schreibfluids dient, eingesteckt und dort fluiddicht fixiert wird.

Der erste Gehäuseabschnitt kann dabei zumindest annähernd die Form eines Kegelstumpfes aufweisen. Wird der erste Gehäuseabschnitt im Längsschnitt bogenförmig ausgestaltet, so dass er beispielsweise die Form einer abgeschnittenen Geschossspitze besitzt, wirkt diese Ausformung des ersten Gehäuseabschnittes wie eine Lupe und vereinfacht die Qualitätskontrolle. Darüber hinaus wird die Spiralfeder sowie ihre Wirkungsweise noch besser sichtbar gemacht.

Wird darüber hinaus die Außenumfangsfläche des ersten Gehäuseabschnitts und/oder die Innenumfangsfläche des Durchgangshohlraumes zumindes im Bereich des ersten Gehäuseabschnitts poliert, so wird hierdurch der optische Effekt verstärkt.

Um die Abstützung des Federelements an dem Schreiborgan zu ermöglichen, kann weiterhin eine Klemmhülse vorgesehen sein, die an dem Schreiborgan fest angebracht ist. Um dies zu bewerkstelligen, kann die Klemmhülse über wenigstens eine Verformungsstelle an dem Schreiborgan festgelegt sein. Die Verformungsstelle kann beispielsweise eine durch ein spezielles Werkzeug aufgebrachte Delle in der Klemmhülse gebildet sein. Es ist besonders bevorzugt, dass die Klemmhülse über mehrere derartige Verformungsstellen an dem Schreiborgan festgelegt ist.

Um eine sichere Abstützung des Federelementes an der Klemmhülse zu ermöglichen, ist es weiterhin von Vorteil, wenn die Klemmhülse an ihrem zum Federelement weisenden Ende eine Aufweitung besitzt, an der sich das Federelement abstützen kann.

Die Führungseinrichtung für das Schreiborgan kann grundsätzlich beliebig gestaltet sein. Je nach Ausgestaltung des Schreiborgans kann beispielsweise die Führungseinrichtung durch den zweiten Hohlraumabschnitt des Durchgangshohlraumes gebildet sein. Um eine sichere Führung der Schreibspitze des Schreiborgans zu ermöglichen, ist es von Vorteil, wenn die Führungseinrichtung alternativ und zusätzlich hierzu durch eine Führungshülse gebildet ist, die mit einem ersten Hülsenabschnitt in Richtung der Schreibspitze aus dem Gehäuseteil hervorsteht und die sich mit einem zweiten Hülsenabschnitt in dem Durchgangshohlraum erstreckt; wobei die axiale bange des zweiten Hülsenabschnitts kleiner ist als die axiale Länge des Federelements. Durch diese verkürzte Ausgestaltung der Führungseinrichtung bzw. Führungshülse wird Raum in dem Gehäuseteil, insbesondere in dem ersten Hohlraumabschnitt des Durchgangshohlraums für die Spiralfeder geschaffen. Dies ist aber im Vergleich zum Stand der Technik erst dadurch möglich, dass sich das Federelement unmittelbar an dem Gehäuseteil abstützt.

Die erfindungsgemäße Lösung ist insbesondere vorteilhaft für Schreiborgane, die einen Durchmesser im Bereich von 0,2 mm bis 1,5 mm, vorzugsweise im Bereich von 0,3 mm bis 0,7 mm aufweisen.

Weitere vorteilhafte Ausgestaltungen sowie ein Ausführungsbeispiel werden anhand der beigefügten Zeichnungsfigur erläutert. In diesem Zusammenhang ist zu bemerken, dass sich die bei der Beschreibung des Ausführungsbeispiels verwendeten Begriffe "links", "rechts", "oben" und "unten" auf die Zeichnungsfigur mit normal lesbaren Bezugszeichen beziehen.

In der einzigen Zeichnungsfigur ist ein erfindungsgemäßer Schreibeinsatz S im Längsschnitt dargestellt. Der erfindungsgemäße Schreibeinsatz S weist zunächst ein Gehäuseteil 10 auf, das vorzugsweise durchgehend aus einem transparenten Kunststoff hergestellt ist, insbesondere durch ein Spritzgussverfahren, und das einen ersten, insbesondere transparenten Gehäuseabschnitt 10a sowie einen zweiten Gehäuseabschnitt 10b besitzt, welche sich in Längsrichtung des Gehäuseteils 10 hintereinander anschließen. Der erste Gehäuseabschnitt 10a, der eine Außenumfangsfläche des nicht weiter dargestellten Schreibgerätes bildet, besitzt im Längsschnitt eine bogenförmige Außenkontur, die insbesondere die Form einer abgeschnittenen Geschossspitze aufweist. Der sich an den ersten Gehäuseabschnitt 10a nach rechts anschließende zweite Gehäuseabschnitt 10b besitzt die Form einer Hülse mit einem kreisförmigen Querschnitt, wobei der Außendurchmesser der Hülse kleiner ist als der Außendurchmesser des sich unmittelbar anschließenden Bereichs des ersten Gehäuseabschnittes 10a. Vorzugsweise kann der Außendurchmesser des zweiten Gehäuseabschnitts 10b den gleichen Außerdurchmesser aufweisen, wie das linke stirnseitige Ende 10c des ersten Gehäuseabschnitts 10a. Der zweite Gehäuseabschnitt 10b dient als Verbindungsteil zu einem nicht weiter dargestellten Fluidreservoir des Schreibgerätes, bei dem der erfindungsgemäße Schreibeinsatz S Verwendung findet. Insbesondere kann die Außenumfangsfläche des zweiten Gehäuseabschnitts 10b als Verbindungs- und Befestigungsfläche zum fluiddichten Verbinden des Schreibeinsatzes S mit dem Reservoir dienen. Die an dem Übergang von dem ersten Gehäuseabschnitt 10a zu dem zweiten Gehäuseabschnitt 10b vorhandene Fläche 10d, die vorzugsweise vertikal zur Mittellängsachse des Schreibeinsatzes S verläuft, kann als Montagefläche für das Fluidreservoir des Schreibgeräts dienen. Das Fluidreservoir kann dabei durch einen Fluidtank, in dem das Schreibfluid frei fließend aufgenommen ist, oder durch einen Kapillarspeicher bzw. Faserspeicher gebildet sein, in dem das Schreibfluid "gebunden" aufgenommen ist. Selbstverständlich kannderzweite Gehäuseabschnitt 10b Verbindungsteil zu jedem anderen Funktionsbauteil des Schreibgerätes sein.

Im Inneren des Gehäuseteils 10 ist ein Durchgangshohlraum 14 vorgesehen, der sich koaxial zur Mittellängsachse L des Schreibeinsatzes S von dem linken stirnseitigen Ende 10c des Gehäuseteils 10 zu dessen rechtem stirnseitigem Ende 10e vollständig hindurch erstreckt. Der Durchgangshohlraum 14 weist einen ersten Hohlraumabschnitt 14a auf, der sich von dem linken stirnseitigen Ende 10c aus in das Innere des Gehäuseteils 10 hinein erstreckt. Daran schließt sich ein zweiter Hohlraumabschnitt 14b an, dessen Innendurchmesser kleiner ist als der Innendurchmesser des ersten Hohlraumabschnittes 14a. An dem Übergang von dem ersten Hohlraumabschnitt 14a zu dem zweiten Hohlraumabschnitt 14b bildet sich eine vorzugsweise vertikal zur Mittellängsachse L des Schreibeinsatztes S verlaufende Abstützfläche 16 aus. Weiterhin schließt sich in Richtung zu dem rechten stirnseitigen Ende 10e des Gehäuseteils 10 ein dritter Hohlraumabschnitt 14c an, dessen Innendurchmesser wiederum größer ist als der Innendurchmesser des zweiten Hohlraumabschnittes 14b, aber kleiner ist als der Innendurchmesser des ersten Hohlraumabschnittes 14a. Es ist noch zu bemerken, dass der erste, der zweite und der dritte Hohlraumabschnitt 14a, 14b, 14c vorzugsweise einen kreisförmigen Querschnitt besitzen.

In den Durchgangshohlraum 14 ist ein einen kreisförmigen Querschnitt aufweisendes Schreiborgan 20 ebenfalls koaxial zur Mittellängsachse L des Schreibeinsatzes S angeordnet. Das Schreiborgan 20, das vorzugsweise aus einem harten, extrudierten Kunststoffmaterial, insbesondere Polyacetal hergestellt ist, erstreckt sich über das in der Zeichnungsfigur dargestellte rechte Ende 10e des Gehäuseteils 10 hinaus in das Fluidreservoir des nicht weiter dargestellten Schreibgerätes. An dem linken Ende 10c ragt das Schreiborgan 20 aus dem Gehäuseteil 10 heraus und besitzt dort eine Schreibspitze 20a, die abgerundet ist.

Das Schreiborgan 20 wird durch eine Führungseinrichtung in Form einer Führungshülse 30, vorzugsweise aus Metall, in seiner Position gehalten und geführt, wobei das Schreiborgan 20 in der Führungshülse 30 frei drehbar sein kann. Hierzu weist die Führungshülse 30 einen ersten Hülsenabschnitt 30a auf, welcher einen Innendurchmesser besitzt, der dem Außendurchmesser des Schreiborgans 20 entspricht, und welcher sich außerhalb des Gehäuseteils 10 bzw. des ersten Gehäuseabschnitts 10a befindet. Ein zweiter Hülsenabschnitt 30b der Führungshülse 30 ist in einer ringförmigen Ausnehmung 10f des Gehäuseteiles 10 befestigt, beispielsweise durch Kleben oder durch Einpressen, die sich von dem linken stirnseitigen Ende 10c in das Innere des ersten Hohlraumabschnittes 14a erstreckt. Die ringförmige Ausnehmung 10f weist eine axiale Länge auf, die kleiner ist als die axiale Länge des ersten Hohlraumabschnitts 14a, und besitzt einen solchen Innendurchmesser, dass bei eingesetzter Führungshülse 30 der Innendurchmesser der Führungshülse 30 gleichmäßig in den Innendurchmesser des ersten Hohlraumabschnittes 14a übergeht. Wie aus der Zeichnungsfigur entnehmbar ist, ist die Führungshülse 30 mit einem Konusabschnitt 30c versehen, der den Übergang vom ersten Hohlraumabschnitt 30a zu dem zweiten Hohlraumabschnitt 30b bildet.

An dem Schreiborgan 10 ist weiterhin eine Klemmhülse 40 angebrächt, die über Verformungsstellen, insbesondere Eindellungen fest mit dem Schreiborgan 20 verbunden ist. An ihrem linken stirnseitigen Ende 40a stützt sich die Klemmhülse 40 an der Führungshülse 30, insbesondere an dem ersten Hülsenabschnitt 30a ab, wogegen sie an ihrem rechten stirnseitigen Ende 40b eine Aufweitung besitzt.

Zwischen der Klemmhülse 40 und der Abstützfläche 16 ist ein Federelement 50 in Form einer Spiralfeder aus Metall vorgesehen. Die Spiralfeder 50 stützt sich mit ihrem linken stirnseitigen Ende an der Aufweitung 40b der Klemmhülse 40 und mit ihrem rechten stirnseitigen Ende, wie dies bereits dargelegt worden ist, an der Abstützfläche 16 ab.

## Patentansprüche

1. Schreibeinsatz für ein Schreibgerät, insbesondere für ein Fineliner-Schreibgerät, enthaltend ein Schreiborgan (20) mit einer Schreibspitze (20a), ein Gehäuseteil (10) mit einem Durchgangshohlraum (14), in dem das Schreiborgan (20) zumindest teilweise aufgenommen ist und aus dessen einem Ende (10a) das Schreiborgan (20) mit der Schreibspitze (20a) hervorsteht, eine mit dem Gehäuseteil (10) verbundene Führungseinrichtung (30) zum Führen des Schreiborgans (20) und ein Federelement (50), das das Schreiborgan (20) in Richtung der Schreibspitze (20a) elastisch vorspannt,
**dadurch gekennzeichnet, dass das** Gehäuseteil (10) aus einem transparenten Material, vorzugsweise einem transparenten Kunststoff hergestellt ist.

2. Schreibeinsatz nach Anspruch 1,
**dadurch gekennzeichnet, dass** sich das Federelement (50) an dem Gehäuseteil (10) unmittelbar abstützt.

3. Schreibeinsatz nach Anspruch 1 oder 2,
**dadurch gekennzeichnet, dass** der Durchgangshohlraum (14) des Gehäuseteils (10) wenigstens einen ersten Hohlraumabschnitt (14a), in dem das Federelement (50) aufgenommen ist, und einen zweiten Hohlraumabschnitt (14b) aufweist, dessen Innendurchmesser kleiner ist als der Innendurchmesser des ersten Hohlraumabschnittes (14a).

4. Schreibeinsatz nach Anspruch 3,
**dadurch gekennzeichnet, dass** sich das Federelement (50) an einer Übergangsstufe (16) von dem ersten Hohlraumabschnitt (14a) zu dem zweiten Hohlraumabschnitt (14b) abstützt.

5. Schreibeinsatz nach Anspruch 3 oder 4,
**dadurch gekennzeichnet, dass** der Innendurchmesser des zweiten Hohlraumabschnittes (14b) dem Außendurchmesser des Schreiborgans (20) entspricht.

6. Schreibeinsatz nach einem der Ansprüche 3 bis 5,
**dadurch gekennzeichnet, dass** sich an den zweiten Hohlraumabschnitt (14b) ein dritter Hohlraumabschnitt (14c) anschließt, dessen Innendurchmesser vorzugsweise größer ist als der Innendurchmesser des zweiten Hohlraumabschnittes (14b).

7. Schreibeinsatz nach einem der Ansprüche 1 bis 6,
**dadurch gekennzeichnet, dass** das Gehäuseteil (10) einen ersten Gehäuseabschnitt (10a) und einen zweiten Gehäuseabschnitt (10b) aufweist, wobei der Durchmesser des zweiten Gehäuseabschnitts (10b) kleiner ist als der Durchmesser des ersten Gehäuseabschnitts (10a).

8. Schreibeinsatz nach Anspruch 7,
**dadurch gekennzeichnet, dass** der erste Gehäuseabschnitt (10a) zumindest annähernd die Form eines Kegelstumpfes besitzt.

9. Schreibeinsatz nach Anspruch 7,
**dadurch gekennzeichnet, dass** der erste Gehäuseabschnitt (1 Oa) im Längsschnitt bogenförmig gestaltet ist, vorzugsweise zumindest annähernd die Form einer Geschossspitze besitzt.

10. Schreibeinsatz nach einem der Ansprüche 7 bis 9,
**dadurch gekennzeichnet, dass** die Außenumfangsfläche des ersten Gehäuseabschnitts (10a) und/oder der Durchgangshohlraum (14) im Bereich des ersten Gehäuseabschnitts (10a) poliert ist.

11. Schreibeinsatz nach einem der Ansprüche 1 bis 10,
**dadurch gekennzeichnet, dass** das Federelement eine Spiralfeder (50), vorzugsweise aus Metall ist.

12. Schreibeinsatz nach einem der Ansprüche 1 bis 11,
**dadurch gekennzeichnet, dass** sich das Federelement (50) über eine Klemmhülse (40) an dem Schreiborgan (20) abstützt.

13. Schreibeinsatz nach Anspruch 12,
**dadurch gekennzeichnet, dass** die Klemmhülse (40) über wenigstens eine Verformungsstelle an dem Schreiborgan (20) festgelegt ist.

14. Schreibeinsatz nach Anspruch 12 oder 13,
**dadurch gekennzeichnet, dass** die Klemmhülse (40) an ihrem zum Federelement (50) weisenden Ende (40b) eine Aufweitung aufweist, an der sich das Federelement (50) abstützt.

15. Schreibeinsatz nach einem der Ansprüche 1 bis 14,
**dadurch gekennzeichnet, dass** die Führungsvorrichtung durch eine Führungshülle (30) gebildet ist, die mit einem ersten Hülsenabschnitt (30a) in Richtung der Schreibspitze (20a) aus dem Gehäuseteil (10) hervorsteht und die sich mit einem zweiten Hülsenabschnitt (30b) in den Durchgangshohlraum (14) erstreckt, wobei die axiale Länge des zweiten Hülsenabschnitts (30b) kleiner ist als die axiale Länge des Federelements (50).

16. Schreibeinsatz nach Anspruch 15,
**dadurch gekennzeichnet, dass** der Innendurchmesser des zweiten Hülsenabschnittes (30b) dem Innendurchmesser des Durchgangshohlraumes (14) entspricht.

17. Schreibeinsatz nach einem der Ansprüche 1 bis 13,
**dadurch gekennzeichnet, dass** das Schreiborgan (20) einen Durchmesser im Bereich von 0,2 mm bis 1,5 mm, vorzugsweise im Bereich von 0,3 mm bis 0,7 mm aufweist.

## Claims

1. Writing insert for a writing implement, in particular for a fine-line writing implement, containing a writing organ (20) with a writing tip (20a), a housing portion (10) with a through cavity (14) in which the writing organ (20) is accommodated at least in part and from whose end (10a) the writing organ (20) with the writing tip (20a) projects, a guiding device (30) connected to the housing portion (10) for guiding the writing organ (20), and a spring element (50) which pretensions the writing organ (20) elastically in the direction of the writing tip (20a), **characterised in that** the housing portion (10) is produced from a transparent material, preferably a transparent plastics material.

2. Writing insert according to claim 1, **characterised in that** the spring element (50) is stayed directly on the housing portion (10).

3. Writing insert according to claim 1 or 2, **characterised in that** the through cavity (14) of the housing portion (10) has at least one first cavity section (14a), in which the spring element (50) is accommodated, and a second cavity section (14b), whose inside diameter is smaller than the inside diameter of the first cavity section (14a).

4. Writing insert according to claim 3, **characterised in that** the spring element (50) is stayed on a transitional step (16) passing from the first cavity section (14a) to the second cavity section (14b).

5. Writing insert according to claim 3 or 4, **characterised in that** the inside diameter of the second cavity section (14b) corresponds to the outside diameter of the writing organ (20).

6. Writing insert according to one of claims 3 to 5, **characterised in that** following the second cavity section (14b) there is a third cavity section (14c) whose inside diameter is preferably greater than the inside diameter of the second cavity section (14b).

7. Writing insert according to one of claims 1 to 6, **characterised in that** the housing portion (10) has a first housing section (10a) and a second housing section (10b), with the diameter of the second housing section (10b) being smaller than the diameter of the first housing section (10a).

8. Writing insert according to claim 7, **characterised in that** the first housing section (10a) has at least approximately the form of a truncated cone.

9. Writing insert according to claim 7, **characterised in that** the first housing section (10a) is configured so that it is curved in longitudinal section, preferably so that it has at least approximately the form of a projectile tip.

10. Writing insert according to one of claims 7 to 9, **characterised in that** the outer peripheral surface of the first housing section (10a) and/or the through cavity (14) in the region of the first housing section (10a) is polished.

11. Writing insert according to one of claims 1 to 10, **characterised in that** the spring element is a spiral spring (50), preferably made from metal.

12. Writing insert according to one of claims 1 to 11, **characterised in that** the spring element (50) is stayed on the writing organ (20) by way of a clamping sleeve (40).

13. Writing insert according to claim 12, **characterised in that** the clamping sleeve (40) is fixed on the writing organ (20) by way of at least one deformation point.

14. Writing insert according to claim 12 or 13, **characterised in that** the clamping sleeve (40) has at its end (40b) pointing to the spring element (50) a widened portion on which the spring element (50) is stayed.

15. Writing insert according to one of claims 1 to 14, **characterised in that** the guiding device is formed by a guiding casing (30) which with a first sleeve section (30a) projects out of the housing portion (10) in the direction of the writing tip (20a) and extends with a second sleeve section (30b) into the through cavity (14), with the axial length of the second sleeve section (30b) being smaller than the axial length of the spring element (50).

16. Writing insert according to claim 15, **characterised in that** the inside diameter of the second sleeve section (30b) corresponds to the inside diameter of the through cavity (14).

17. Writing insert according to one of claims 1 to 13, **characterised in that** the writing organ (20) has a diameter in the region of 0.2 mm to 1.5 mm, preferably in the region of 0.3 mm to 0.7 mm.

## Revendications

1. Pièce rapportée pour un instrument d'écriture, en particulier pour un feutre d'écriture à garniture fine, comprenant un organe d'écriture (20) muni d'une pointe d'écriture (20a) ; une partie d'enveloppement (10) présentant une cavité traversante (14) par laquelle ledit organe d'écriture (20) est reçu au moins partiellement, et au-delà de l'une (10a) des extrémités de laquelle ledit organe d'écriture (20) fait saillie par la pointe d'écriture (20a) ; un dispositif de guidage (30) relié à la partie d'enveloppement (10), en vue de guider l'organe d'écriture (20) ; et un élément élastique (50) imposant une précontrainte élastique à l'organe d'écriture (20) en direction de la pointe d'écriture (20a),
**caractérisée par le fait que** la partie d'enveloppement (10) est fabriquée en un matériau transparent, de préférence en une matière plastique transparente.

2. Pièce rapportée selon la revendication 1,
**caractérisée par le fait que** l'élément élastique (50) prend directement appui contre la partie d'enveloppement (10).

3. Pièce rapportée selon la revendication 1 ou 2,
**caractérisée par le fait que** la cavité traversante (14) de la partie d'enveloppement (10) comporte un premier tronçon (14a) dans lequel l'élément élastique (50) est logé, et un deuxième tronçon (14b) dont le diamètre intérieur est plus petit que le diamètre intérieur dudit premier tronçon (14a) de la cavité.

4. Pièce rapportée selon la revendication 3,
**caractérisée par le fait que** l'élément élastique (50) prend appui contre un gradin (16) marquant la transition entre le premier tronçon (14a) de la cavité et le deuxième tronçon (14b) de ladite cavité.

5. Pièce rapportée selon la revendication 3 ou 4,
**caractérisée par le fait que** le diamètre intérieur du deuxième tronçon (14b) de la cavité correspond au diamètre extérieur de l'organe d'écriture (20).

6. Pièce rapportée selon l'une des revendications 3 à 5,
**caractérisée par le fait que** le deuxième tronçon (14b) de la cavité se prolonge directement par un troisième tronçon (14c) de ladite cavité, dont le diamètre intérieur est, de préférence, plus grand que le diamètre intérieur dudit deuxième tronçon (14b) de la cavité.

7. Pièce rapportée selon l'une des revendications 1 à 6,
**caractérisée par le fait que** la partie d'enveloppement (10) comprend une première région (10a) et une seconde région (10b), le diamètre de ladite seconde région (10b) étant plus petit que le diamètre de ladite première région (10a).

8. Pièce rapportée selon la revendication 7,
**caractérisée par le fait que** la première région (10a) de la partie d'enveloppement revêt, au moins approximativement, la forme d'un tronc de cône.

9. Pièce rapportée selon la revendication 7,
**caractérisée par le fait que** la première région (10a) de la partie d'enveloppement est configurée en arc de cercle en coupe longitudinale et possède de préférence, au moins approximativement, la forme d'une pointe d'obus.

10. Pièce rapportée selon l'une des revendications 7 à 9,
**caractérisée par le fait que** la surface extérieure périphérique de la première région (10a) de la partie d'enveloppement, et/ou la cavité traversante (14), est (sont) polie(s) dans la zone de ladite première région (10a).

11. Pièce rapportée selon l'une des revendications 1 à 10,
**caractérisée par le fait que** l'élément élastique est un ressort hélicoïdal (50), de préférence métallique.

12. Pièce rapportée selon l'une des revendications 1 à 11,
**caractérisée par le fait que** l'élément élastique (50) prend appui contre l'organe d'écriture (20) par l'intermédiaire d'une douille de coincement (40).

13. Pièce rapportée selon la revendication 12,
**caractérisée par le fait que** la douille de coincement (40) est consignée à demeure sur l'organe d'écriture (20) par l'intermédiaire d'au moins une zone de déformation.

14. Pièce rapportée selon la revendication 12 ou 13,
**caractérisée par le fait que** la douille de coincement (40) présente, à son extrémité (40b) tournée vers l'élément élastique (50), un élargissement contre lequel ledit élément élastique (50) prend appui.

15. Pièce rapportée selon l'une des revendications 1 à 14,
**caractérisée par le fait que** le dispositif de guidage est formé d'une douille de guidage (30) qui dépasse au-delà de la partie d'enveloppement (10) par une première région (30a), dans la direction de la pointe d'écriture (20a), et qui s'engage dans la cavité traversante (14) conjointement à une seconde région (30b) de ladite douille, la longueur axiale de ladite seconde région (30b) de la douille étant plus petite que la longueur axiale de l'élément élastique (50).

16. Pièce rapportée selon la revendication 15,
**caractérisée par le fait que** le diamètre intérieur de la seconde région (30b) de la douille correspond au diamètre intérieur de la cavité traversante (14).

17. Pièce rapportée selon l'une des revendications 1 à 13,
**caractérisée par le fait que** l'organe d'écriture (20) offre un diamètre situé dans la plage de 0,2 mm à 1,5 mm, de préférence dans la plage comprise entre 0,3 mm et 0,7 mm.
